# EUROPÄISCHE PATENTSCHRIFT

(11) **EP 3 418 449 B1**
(45) Veröffentlichungstag und Bekanntmachung des Hinweises auf die Patenterteilung: **08.04.2020**
(21) Anmeldenummer: 17177538.0
(22) Anmeldetag: 22.06.2017
(51) Int. Cl.: E01B 26/00, B61K 13/00, B61L 23/06, B61L 5/18, B61L 29/24

(54) **LEUCHTE FÜR GLEISANLAGEN**
LIGHTING DEVICE FOR RAILWAY TRACKS
DISPOSITIF D'ÉCLAIRAGE POUR VOIES FERRÉES

(43) Veröffentlichungstag der Anmeldung: 26.12.2018
(73) Patentinhaber: DIN-Dietmar Nocker Facilitymanagement GmbH, 4030 Linz (AT)
(72) Erfinder: Rüdiger, Harald, 6006 Luzern (CH)
(74) Vertreter: Jell, Friedrich

(56) Entgegenhaltungen:
- WO-A1-2008/107141
- DE-A1-102005 038 083
- DE-A1-102013 110 182
- US-B2- 8 529 107

## Beschreibung

Die Erfindung betrifft eine Leuchte mit einem Lampengehäuse, das mindestens ein Leuchtmittel kapselt, und mit einem am Lampengehäuse anschließenden Verbindungsmittel, das zum Lagern der Leuchte über einem Schienenfuß und auf Höhe eines Schienenstegs einer Schiene eines Bahngleises ausgebildet ist.

Zur verbesserten Ausleuchtung eines Bahngleises schlägt die WO2008/107141A1 vor, an einem Schienensteg einer Schiene eines Bahngleises eine Leuchte mit LED-Leuchtmitteln zu befestigen. Die Leuchten sind in einem Gehäuse gekapselt untergebracht, das über eine Verklebung oder eine Verschraubung als Verbindungsmittel mit am Schienensteg der Schiene befestigt ist. Dadurch wird die Leuchte über einem Schienenfuß der Schiene und auf Höhe des Schienenstegs gelagert. Nachteilig übertragen sich durch eine derartige Befestigung Erschütterungen der Schiene unmittelbar auf die Leuchte, was diese beschädigen oder auch von der Schiene lösen kann. Es ist sohin eine verminderte Standfestigkeit der Leuchte zu befürchten.

Es ist daher die Aufgabe der Erfindung, eine Leuchte der eingangs geschilderten Art derart konstruktiv zu verändern, dass diese trotz Befestigung an einer Schiene eine hohe Standfestigkeit aufweist. Zudem soll die Leuchte konstruktiv einfach ausgeführt und in ihrer Handhabung einfach sein.

Die Erfindung löst die gestellte Aufgabe dadurch, dass das von einem federnden Material ausgebildete Verbindungsmittel eine Klammer und einen Endabschnitt aufweist, wobei die Klammer einen zum Untergreifen des Schienenfußes ausgebildeten Unterzug und zwei zum Umgreifen von gegenüberliegenden Schmalseiten des Schienenfußes ausgebildete Laschen aufweist, welche Laschen an beiden Enden des Unterzugs anschließen, und wobei das Lampengehäuse am Endabschnitt befestigt ist, der an einer Lasche der Klammer und zu dieser Lasche nach außen abgewinkelt anschließt, um das Lampengehäuse über dem Schienenfuß auf Höhe des Schienenstegs der Schiene federnd zu lagern.

Weist das von einem federnden Material ausgebildete Verbindungsmittel eine Klammer auf, wobei die Klammer einen zum Untergreifen des Schienenfußes ausgebildeten Unterzug und zwei zum Umgreifen von gegenüberliegenden Schmalseiten des Schienenfußes ausgebildete Laschen aufweist, welche Laschen an beiden Enden des Unterzugs anschließen, kann zunächst möglich werden, die Leuchte handhabungsfreundlich an einer Schiene zu befestigen. Aufgrund des federnden Materials kann die Klammer nämlich aufgebogen und damit leicht und sicher am Schienenfuß vorgesehen werden. Zudem können durch das federnde Material Toleranzen am Schienenfuß ausgeglichen werden - was die, insbesondere lösbare, Verbindung mit der Schiene verbessern kann.

Weist zudem das von einem federnden Material ausgebildete Verbindungsmittel einen Endabschnitt auf, wobei das Lampengehäuse am Endabschnitt befestigt ist, der an einer Lasche der Klammer und zu dieser Lasche nach außen abgewinkelt anschließt, kann zudem möglich werden, das Lampengehäuse direkt über dem Schienenfuß auf Höhe des Schienenstegs der Schiene federnd zu lagern. Es ist dadurch möglich, Erschütterungen der Schiene von der federnden Lagerung abzutragen, bevor diese das Lampengehäuse erreichen - womit sich die Gefahr der Beschädigung am oder des Lösens des Lampengehäuses vermindern kann. Eine besonders standfeste Leuchte ist damit geschaffen, die selbst widrigen Umständen am Bahngleis standhalten kann.

Des Weiteren ist die Ausführung des Verbindungsmittels unter Verwendung eines federnden Materials vergleichsweise einfach auszubilden, was die Lampe konstruktiv einfach und kostengünstig in der Herstellung machen kann. Im Allgemeinen wird erwähnt, dass sich als federndes Material ein federndes Flachmaterial besonders eignen kann.

Ist das Lampengehäuse mit seiner Gehäuseunterseite am Endabschnitt befestigt, kann mit einer vergleichsweise breiten Überlappung zwischen diesen eine standfeste Verbindung zur Verfügung gestellt werden. Ein unbeabsichtigtes Lösen der festen Verbindung zwischen Lampengehäuse und Verbindungsmittel bzw. Klammer und Endabschnitt, ist damit verbessert zu vermeiden.

Schräge Flächen zur Abweisung von Flüssigkeiten können auf konstruktiv einfache Weise an der Leuchte geschaffen werden, wenn das Lampengehäuse im Querschnitt eine Parallelogrammform aufweist.

Indem das Lampengehäuse an seiner Gehäuserückseite ein davon abstehendes elektrisches Kabel aufweist, kann das elektrische Kabel bzw. damit auch die elektrische Verbindung der Lampe gegenüber mechanischen Beschädigungen besonders gut geschützt werden.

Springt zumindest die Gehäuseoberseite der Gehäuserückseite des Lampengehäuses vor, kann auf konstruktiv einfache Weise eine Abdeckung am Lampengehäuse ausgebildet werden. Diese Abdeckung kann gegebenenfalls ein elektrisches Kabel, einen elektrischen Anschluss, elektrischen Stecker/Buchse und/oder auch eine Kabeldurchführung, etc. etwa von Verschmutzung weitgehend schützen. Die Standfestigkeit der Leuchte kann sich damit weiter verbessern.

Eine besonders hohe Standfestigkeit an der Leuchte kann erreicht werden, wenn ein Metallblech die Gehäusefrontseite, die Gehäuseoberseite, die Gehäuseunterseite und die beiden Gehäusebreitseiten des Lampengehäuses ausbildet.

Die Leuchte kann konstruktiv vereinfacht und besonders standfest gegenüber widrigsten Umständen an einem Bahngleise ausgebildet werden, wenn die Leuchte eine Vergussmasse aufweist, mit der das Lampengehäuse vergossen ist.

Bildet die Vergussmasse die Gehäuserückseite aus, kann die Leuchte weiter konstruktiv vereinfacht werden.

Weist die Leuchte eine mit Spiel zum Lampengehäuse vorgesehene Scheibe auf, über die das Leuchtmittel abstrahlt, wobei das Spiel zwischen Scheibe und Lampengehäuse mit Vergussmasse ausgefüllt ist, kann die Standfestigkeit der Leuchte weiter erhöht werden. Die Vergussmasse kann nämlich zur mechanische Entkopplung der Scheibe vom Lampengehäuse dienen, wodurch selbst direkt auf das Lampengehäuse einwirkende Erschütterungen vorteilhaft abgetragen werden können.

Vorzugsweise kann vorgesehen sein, dass das Leuchtmittel über die Frontseite des Lampengehäuses abstrahlen, beispielsweise über eine transparente Teilfläche an der Frontseite des Lampengehäuses.

Die mechanische Verbindung zwischen Klammer und Schienenfuß ist weiter verbesserbar, wenn die Laschen hakenförmig verlaufen - und auf diese Weise die gegenüberliegenden Schmalseiten des Schienenfußes besonders fest geklemmt werden können.

Die Leuchte kann sich besonders bei einer Schiene mit einem Schienenfuß, mit einem Schienensteg und mit einem Schienenkopf eignen.

In den Figuren ist beispielsweise der Erfindungsgegenstand anhand einer Ausführungsvariante näher dargestellt. Es zeigen
Fig. 1 eine geschnittene Seitansicht auf die Leuchte, montiert an einer Schiene und
Fig. 2 eine vergrößerte Teilansicht der Fig. 1

Nach Fig. 1 wird die erfindungsgemäße Leuchte 1 beispielsweise dargestellt. Die Leuchte 1 weist ein Lampengehäuse 2 auf, das mehrere LED-Leuchtmittel 3 kapselt. Zudem ist die Leuchte 1 mit einem Verbindungsmittel 4 versehen, das die Leuchte 1 an einer Schiene 5, die einen Schienenfuß 6, einen Schienensteg 7 und einen Schienenkopf 8 aufweist, verbindet.

Des Weiteren ist erkennbar, dass das Verbindungsmittel 4 konstruktiv ausgebildet ist, das Lampengehäuse 2 über dem Schienenfuß 6 und auf Höhe des Schienenstegs 7 der Schiene 5 eines nur andeutungsweise neben der Schiene 5 dargestellten Bahngleises 9 zu lagern. Durch diese Position der LED-Leuchtmittel 3 kann das Bahngleis 9 bzw. das Gleis verbessert ausgeleuchtet werden. Die erfindungsgemäße Leuchte 1 dient jedoch auch als Gleisbeleuchtung, Gleisfeldbeleuchtung und/oder Beleuchtung von Schienenfahrzeugen bzw. damit generell jedem Beleuchtungszweck.
Im Allgemeinen wird erwähnt, dass jegliche Art von Leuchtmitteln 4 für die Erfindung vorstellbar ist - sich jedoch LED-Leuchtmittel aufgrund ihres Wirkungsgrads und ihrer Standfestigkeit besonders dafür eignen.

Durch eine besondere Ausführung der Verbindungsmittel 4 erreicht die erfindungsgemäße Leuchte 1 eine gegenüber dem Stand der Technik erhöhte Standfestigkeit - und ist dennoch auf einfache Weise an einer Schiene 5 montierbar. Hierfür bildet ein federndes Material, nämlich Flachmaterial, beispielsweise aus einem Federstahl, das Verbindungsmittel 4 aus, das sich selbst in eine Klammer 10 und einen Endabschnitt 11 unterteilt.
Die Klammer 10 dient dem lösbaren Verbinden der Leuchte 1 mit dem Schienenfuß 6. Hierzu weist die Klammer 10 einen zum Untergreifen des Schienenfußes 6 ausgebildeten Unterzug 10.1 und zwei zum Umgreifen von gegenüberliegenden Schmalseiten 6.2, 6.3 des Schienenfußes 6 ausgebildete Laschen 10.2, 10.3 auf. Diese Laschen 10.2, 10.3 schließen an den Unterzug 10.1 an und klemmen unter Ausnützung der federnden Eigenschaft des Materials den Schienenfuß 6 am Verbindungsmittel 4 fest.

Der Endabschnitt 11 dient unter anderem der Befestigung und Positionierung des Lampengehäuses 2. Hierzu schließt der Endabschnitt 11 an einer ersten Lasche 10.2 der beiden Laschen 10.2, 10.3 an - nämlich zu dieser Lasche 10.3 nach außen abgewinkelt, was in Fig. 2 am stumpfen Winkel 12 zwischen Lasche 10.3 und Endabschnitt 11 zu erkennen ist. Der Endabschnitt 11 ist also dazu ausgebildet, das Lampengehäuse 2 über dem Schienenfuß 6 auf Höhe des Schienenstegs 7 der Schiene 5 federnd zu lagern. Erschütterungen werden daher von der Federung vom Lampengehäuse 2 bzw. dem darin gekapselten Leuchtmittel 3 und/oder der Elektronik ferngehalten - was der Leuchte 1 eine besonders hohe Standfestigkeit gibt.

Außerdem ist in der Fig. 1 zu erkennen, dass die Gehäuseunterseite 2.1 des Lampengehäuses 2 am Endabschnitt 11 des Verbindungsmittels 4 befestigt ist - vorzugsweise stoffschlüssig verbunden, nämlich verschweißt.

Das Lampengehäuse 2 weist zudem im Querschnitt eine Parallelogrammform auf, was unter Berücksichtigung der Befestigung am abgewinkelten Endabschnitt 11 einen geneigte Lage des Lampengehäuses 2 zur Schiene 5 sicherstellt - und damit das Lampengehäuses 2 vor einem Anbacken von Verschmutzung schützt.

Zudem weist das Lampengehäuse 2 an seiner Gehäuserückseite 2.2 eine Kabeldurchführung 13 auf, durch welche ein elektrisches Kabel 14 zur elektrischen Verbindung, beispielsweise Energieversorgung und/oder zur Ansteuerung, der Lampe 1 geführt ist. Die Kabeldurchführung 13 weist ein nicht näher dargestelltes Entlüftungsventil auf. Dadurch kann die Kabeldurchführung 13 atmungsaktiv zur mechanisch und einseitig hydroskopisch dichten Durchführung eines geschirmten oder ungeschirmten elektrischen Kabels 14 mit/ohne Zugentlastung mit/ohne Biegeschutz für dieses Kabel 14 ausgebildet sein.

Im Allgemeinen wird erwähnt, dass das vom Lampengehäuse 2 abstehende, elektrische Kabel 14 an der Schiene 5 anliegen kann, wie dies in Fig. 2 zu erkennen ist, um damit das Lampengehäuse 2 über dem Schienenfuß 6 auf Höhe des Schienenstegs 7 der Schiene 5 gedämpft federnd zu lagern.

Indem - wie insbesondere in Fig. 2 zu erkennen - die Gehäuseoberseite 2.3 und zudem auch die Gehäuseunterseite 2.1 und die beiden Gehäusebreitseiten 2.4, 2.5 der Gehäuserückseite 2.2 des Lampengehäuses 2 vorspringen, kann - auf konstruktiv einfache Weise gelöst - die elektrische Verbindung abgedeckt und damit gegenüber Umwelteinflüssen geschützt werden. Dies erhöht wiederum die Standfestigkeit der Leuchte 2.

Diese Standfestigkeit wird weitere verbessert, indem ein Metallblech die Gehäusefrontseite 2.6, die Gehäuseoberseite 2.3, Gehäuseunterseite 2.1 und die beiden Gehäusebreitseiten 2.4, 2.5 des Lampengehäuses 2 ausbildet.

Beispielsweise können diese Seiten 2.1, 2.3, 2.4, 2.5, 2.6 des Lampengehäuses 2 in einem Umformschritt aus einer Blechplatine geschaffen werden. Damit ist eine Wanne herstellbar, welche - mit einer Vergussmasse 140 gefüllt - das Leuchtmittel 3 verkapselt. Diese Vergussmasse 140 bildet dann auch die Gehäuserückseite 2.2 des Lampengehäuses 2 aus.

In der Gehäusefrontseite 2.6 ist eine Ausnehmung 15 vorgesehen, in die eine transparente Scheibe 16 mit umlaufenden Spiel 17 zum Lampengehäuse 2 eingesetzt ist. Über diese Scheibe 16 strahlt das Leuchtmittel 3 über die Frontseite 2.6 ab. Im Spiel zwischen Lampengehäuse 2 und transparenter Scheibe 16 ist Vergussmasse 140 vorgesehen, was zu einer mechanischen Entkopplung beider Gehäuseteile beiträgt.

Zudem kann der Fig. 1 entnommen werden, dass die beiden Laschen 10.2, 10.3 hakenförmig verlaufen, womit die gegenüberliegenden Schmalseiten des Schienenfußes besonders fest geklemmt werden.

## Patentansprüche

1. Leuchte für eine Schiene (5) eines Bahngleises (9), mit einem Lampengehäuse (2), das mindestens ein Leuchtmittel (3) kapselt, und mit einem am Lampengehäuse (2) anschließenden Verbindungsmittel (4), das zum Lagern des Lampengehäuses (2) über einem Schienenfuß (6) und auf Höhe eines Schienenstegs (7) einer Schiene (5) eines Bahngleises (9) ausgebildet ist, **dadurch gekennzeichnet, dass** das von einem federnden Material ausgebildete Verbindungsmittel (4) eine Klammer (10) und einen Endabschnitt (11) aufweist, wobei die Klammer (10) einen zum Untergreifen des Schienenfußes (6) ausgebildeten Unterzug (10.1) und zwei zum Umgreifen von gegenüberliegenden Schmalseiten des Schienenfußes (6) ausgebildete Laschen (10.2, 10.3) aufweist, welche Laschen (10.2, 10.3) an beiden Enden des Unterzugs (10.1) anschließen, und wobei das Lampengehäuse (2) am Endabschnitt (11) befestigt ist, der an einer Lasche (10.2) der Klammer (10) und zu dieser Lasche (10.2) nach außen abgewinkelt anschließt, um das Lampengehäuse (2) über dem Schienenfuß (6) auf Höhe des Schienenstegs (7) der Schiene (5) federnd zu lagern.

2. Leuchte nach Anspruch 1, **dadurch gekennzeichnet, dass** das Lampengehäuse (2) mit seiner Gehäuseunterseite (2.1) am Endabschnitt (11) befestigt ist.

3. Leuchte nach Anspruch 1 oder 2, **dadurch gekennzeichnet, dass** das Lampengehäuse (2) im Querschnitt eine Parallelogrammform aufweist.

4. Leuchte nach einem der Ansprüche 1 bis 3, **dadurch gekennzeichnet, dass** das Lampengehäuse (2) an seiner Gehäuserückseite (2.2) ein davon abstehendes elektrisches Kabel (14) aufweist.

5. Leuchte nach einem der Ansprüche 1 bis 4, **dadurch gekennzeichnet, dass** zumindest die Gehäuseoberseite (2.3) der Gehäuserückseite (2.2) des Lampengehäuses (2) vorspringt.

6. Leuchte nach einem der Ansprüche 1 bis 5, **dadurch gekennzeichnet, dass** ein Metallblech die Gehäusefrontseite (2.6), die Gehäuseoberseite (2.3), die Gehäuseunterseite (2.1) und die beiden Gehäusebreitseiten (2.4, 2.5) des Lampengehäuses (2) ausbildet.

7. Leuchte nach einem der Ansprüche 1 bis 6, **dadurch gekennzeichnet, dass** das die Leuchte (1) eine Vergussmasse (140) aufweist, mit der das Lampengehäuse (2) vergossen ist.

8. Leuchte nach Anspruch 7, **dadurch gekennzeichnet, dass** die Vergussmasse (140) die Gehäuserückseite (2.2) ausbildet.

9. Leuchte nach Anspruch 7 oder 8, dass die Leuchte (1) eine mit Spiel (17) zum Lampengehäuse (2) vorgesehene Scheibe (16) aufweist, über die das Leuchtmittel abstrahlt, wobei das Spiel (17) zwischen Scheibe (16) und Lampengehäuse (2) mit Vergussmasse (140) ausgefüllt ist.

10. Leuchte nach einem der Ansprüche 1 bis 9, **dadurch gekennzeichnet, dass** das Leuchtmittel (3) an der Gehäusefrontseite (2.6) des Lampengehäuses (2) abstrahlt.

11. Leuchte nach einem der Ansprüche 1 bis 10, **dadurch gekennzeichnet, dass** die Laschen (10.2, 10.3) hakenförmig verlaufen.

12. Schiene mit einem Schienenfuß (6), mit einem Schienensteg (7) und mit einem Schienenkopf (8) und mit einer Leuchte (1) nach einem der Ansprüche 1 bis 11.

## Claims

1. Luminaire for a rail (5) of a train track (9), with a lamp housing (2) that encapsulates at least one illuminant (3), and with a connecting means (4) connecting to the lamp housing (2) that is used for mounting the lamp housing (2) is formed above a rail base (6) and at the level of a rail web (7) of a rail (5) of a train track (9), **characterized in that** the connecting means (4) formed of a resilient material has a clamp (10) and an end section (11), wherein the clamp (10) has a beam (10.1) designed to encompass the rail base (6) and two tabs (10.2, 10.3) designed to encompass opposite narrow sides of the rail base (6) which tabs (10.2, 10.3) connect to both ends of the beam (10.1), and wherein the lamp housing (2) is fastened to the end section (11) which is attached to a tab (10.2) of the clamp (10) and angled outwards to this tab (10.2), in order to mount the lamp housing (2) resiliently above the rail base (6) at the level of the rail web (7) of the rail.

2. Luminaire according to claim 1, **characterized in that** the lamp housing (2) is fixed with its housing underside (2.1) to the end section (11).

3. Luminaire according to claim 1 or 2, **characterized in that** the lamp housing (2) in cross section has a parallelogram shape.

4. Luminaire according to one of claims 1 to 3, **characterized in that** the lamp housing (2) on its rear side (2.2) has an electrical cable (14) projecting therefrom.

5. Luminaire according to one of claims 1 to 4, **characterized in that** at least the upper side (2.3) projects of the rear side (2.2) of the lamp housing (2).

6. Luminaire according to one of claims 1 to 5, **characterized in that** a sheet metal forms the housing front (2.6), the housing top (2.3), the housing bottom (2.1) and the two housing broad sides (2.4, 2.5) of the lamp housing (2).

7. Luminaire according to one of claims 1 to 6, **characterized in that** the luminaire (1) has a grouting compound (140) with which the lamp housing (2) is moulded.

8. Luminaire according to claim 7, **characterized in that** the grouting compound (140) forms the rear of the housing (2.2).

9. Luminaire according to claim 7 or 8, that the luminaire (1) has a plate (16) which is provided with play (17) to the lamp housing (2) and via which plate (16) the illuminant emits, wherein the play (17) between the plate (16) and lamps housing (2) is filled with grouting compound (140).

10. Luminaire according to one of claims 1 to 9, **characterized in that** the illuminant (3) emits at the housing front (2.6) of the lamp housing (2).

11. Luminaire according to one of claims 1 to 10, **characterized in that** the tabs (10.2, 10.3) are hook-shaped.

12. Rail with a rail base (6), with a rail web (7) and with a rail head (8) and with a luminaire (1) according to one of claims 1 to 11.

## Revendications

1. Luminaire pour rail (5) d'une voie ferrée (9), avec un boîtier de lampe (2) qui encapsule au moins un illuminant (3), et avec un moyen de connexion (4) se connectant au boîtier de lampe (2) qui est utilisé pour monter le boîtier de lampe (2) est formé au-dessus d'une base de rail (6) et au niveau d'une bande de rail (7) d'un rail (5) d'une voie ferrée (9), **caractérisé en ce que** le moyen de connexion (4) formé d'un matériau élastique a une pince (10) et une section d'extrémité (11), dans lequel la pince (10) a une poutre (10.1) conçue pour englober la base du rail (6) et deux éclisses (10.2, 10.3) conçues pour englober les côtés étroits opposés de la (6), lesquelles éclisses (10.2, 10.3) se connectent aux deux extrémités de la poutre (10.1), et dans lesquelles le boîtier de lampe (2) est fixé par fixation à la section d'extrémité (11) qui est fixée à un éclisse (10.2) de la pince (10) et inclinée vers l'extérieur par rapport à cette éclisses (10.2), afin de monter le boîtier de la lampe (2) de manière silencieuse au-dessus de la base du rail (6) au niveau de l'âme de rail (7) du rail.

2. Luminaire selon la revendication 1, **caractérisé en ce que** le boîtier de lampe (2) est fixé avec sa face inférieure de boîtier (2.1) à la section d'extrémité (11).

3. Luminaire selon la revendication 1 ou 2, **caractérisé en ce que** le boîtier de lampe (2) en coupe transversale a une forme de parallélogramme.

4. 4Luminaire selon l'une des revendications 1 à 3, **caractérisé en ce que** le boîtier de lampe (2) sur sa face arrière (2.2) présente un câble électrique (14) en saillie.

5. Luminaire selon l'une des revendications 1 à 4, **caractérisé en ce qu'**au moins le côté supérieur (2.3) fait saillie du côté arrière (2.2) du boîtier de lampe (2).

6. Luminaire selon l'une des revendications 1 à 5, **caractérisé en ce qu'**une tôle forme l'avant du boîtier (2.6), le dessus du boîtier (2.3), le fond du boîtier (2.1) et les deux côtés larges du boîtier (2.4, 2.5) du boîtier de lampe (2).

7. Luminaire selon l'une des revendications 1 à 6, **caractérisé en ce que** le luminaire (1) présente un coulis (140) avec lequel le boîtier de lampe (2) est moulé.

8. Luminaire selon la revendication 7, **caractérisé en ce que** le mortier de jointoiement (140) forme l'arrière du boîtier (2.2).

9. Luminaire selon la revendication 7 ou 8, en ce que le luminaire (1) a une plaque (16) qui est pourvue d'un jeu (17) vers le boîtier de lampe (2) et par laquelle la plaque (16) émet l'illuminant, dans laquelle le jeu (17) entre la plaque (16) et le boîtier des lampes (2) est rempli de coulis (140).

10. Luminaire selon l'une des revendications 1 à 9, **caractérisé en ce que** l'illuminant (3) émet à l'avant du boîtier (2.6) du boîtier de lampe (2).

11. Luminaire selon l'une des revendications 1 à 10, **caractérisé en ce que** les éclisses (10.2, 10.3) sont en forme de crochet.

12. Rail à base de rail (6), à âme de rail (7) et à tête de rail (8) et à luminaire (1) selon l'une des revendications 1 à 11.
